# FASCICULE DE BREVET EUROPEEN

(11) **EP 0 180 522 B1**
(45) Date de publication et mention de la délivrance du brevet: **23.03.1988**
(21) Numéro de dépôt: 85402095.5
(22) Date de dépôt: 30.10.1985
(51) Int. Cl.: F02M 3/045

(54) **Dispositif de carburation comportant des moyens de coupure en décélération**
Vergaser mit Brennstoffabschaltung im Schubbetrieb
Carburetor with fuel cut-off during deceleration

(30) Priorité: 02.11.1984 FR 8416765
(43) Date de publication de la demande: 07.05.1986
(73) Titulaire: SOLEX, F-92002 Nanterre Cédex (FR)
(72) Inventeur: Chenet, Jacques, F-92310 Sevres (FR)
(74) Mandataire: Fort, Jacques

(56) Documents cités:
- FR-A- 1 526 125
- FR-A- 2 513 316
- PATENTS ABSTRACTS OF JAPAN, vol. 17, no. 279 (M-262) [1424], 12 décembre 1983; & JP - A - 58 155 257 (TOYOTA JIDOSHA KOGYO K.K.) 14.09.1983

## Description

L'invention concerne les dispositifs de carburation pour l'alimentation des moteurs à combustion interne équipant les véhicules automobiles, moteurs qui, dans certaines conditions de fonctionnement, provoquent une décélération du véhicule. Au cours de ces phases de fonctionnement, le combustible fourni au moteur est dépensé en pure perte.

On connaît déjà (FR-A-1 526 125 par exemple) des carburateurs du type défini par le préambule de la revendication 1.

Dans la plupart de ces carburateurs les moyens de commande de la vanne électromagnétique provoquent en général la fermeture de l'électrovanne automatiquement, lorsqu'ils reçoivent simultanément des signaux indiquant que l'organe d'étranglement est dans sa position d'ouverture minimum, que le moteur est couplé aux roues et, éventuellement, que la vitesse du moteur est supérieure à un seuil prédéterminé. Dès que les moyens de commande décèlent la fin du fonctionnement en décélération, le circuit de ralenti est de nouveau ouvert.

Cette façon de procéder peut sembler satisfaisante a priori. Mais l'expérience montre qu'elle a de nombreux inconvénients.

Le combustible qui reste dans la tubulure d'admission du moteur au début de la décélération provoque l'émission d'une bouffée d'hydrocarbures imbrûlés. La raison en est que le taux de remplissage du moteur est faible, car le moteur fonctionne à vitesse élevée et la quantité d'air fourni au moteur est insuffisante pour une carburation complète, car l'organe d'étranglement est fermé. On a tenté de pallier ce défaut en freinant la fermeture de l'organe d'étranglement lorsque le conducteur lève le pied de la pédale d'accélération. On apporte ainsi de l'air supplémentaire facilitant la combustion. On a également proposé (brevet FR 1 526 125) d'amener temporairement du combustible destiné à enrichir le mélange fourni au moteur et à avoir une meilleure combustion. Ces solutions retardent le fonctionnement en moteur frein et sont donc peu satisfaisantes.

Au cours du fonctionnement en décélération, l'aspiration du moteur assèche le circuit de ralenti et la tubulure d'admission par évaporation du combustible déposé sur les parois. Lorsque le conducteur veut réaccélérer, il y a une insuffisance temporaire de combustible. Pour pallier ce défaut, qui se traduit par un à-coup, on a proposé de ré-ouvrir le circuit de ralenti dès que la vitesse du moteur descend au-dessous d'un seuil largement supérieur à la vitesse de ralenti, par exemple 1 400 t/mn alors que la vitesse de ralenti est d'environ 700 t/mn. Cette façon de procéder a l'inconvénient de réduire l'économie de combustible que l'on est en droit d'attendre d'un système de coupure d'alimentation en décélération.

L'invention vise à fournir un dispositif de carburation du type ci-dessus défini qui concilie à la fois l'économie de combustible et l'agrément de conduite, tout en ne mettant en oeuvre que des moyens additionnels simples et relativement peu coûteux.

Dans ce but, l'invention propose notamment un dispositif du type ci-dessus défini conforme à la partie caractérisante de la revendication 1.

Les moyens de commande sont avantageusement prévus pour commander la vanne électromagnétique par impulsions de rapport cyclique variable dans l'intervalle de vitesse compris entre le premier seuil et le second, et pour maintenir la vanne électromagnétique ouverte en permanence au-dessous du second seuil de vitesse.

Les moyens de commande comporteront généralement plusieurs capteurs leur permettant de déceler le fonctionnement en décélération. Ces capteurs peuvent comporter un contact dit de « pied levé » qui est fermé lorsque la pression exercée par le conducteur sur l'accélérateur du véhicule cesse, en série avec un contact, dit de « moteur attelé », fermé lorsque le moteur est embrayé alors qu'une vitesse est engagée. Un autre capteur, placé par exemple sur le distributeur du système d'allumage du véhicule, permet de disposer d'un signal représentatif de la vitesse.

L'invention sera mieux comprise à la lecture de la description qui suit d'un mode particulier d'exécution, donné à titre d'exemple non limitatif. La description se réfère aux dessins qui l'accompagnent, dans lesquels :
- la Figure 1 est un schéma de principe d'un dispositif suivant l'invention, les organes mécaniques étant représentés en coupe suivant un plan passant par l'axe du conduit d'admission :
- les Figures 2 et 3 sont des diagrammes montrant, en fonction du temps, la variation du degré d'ouverture de l'organe d'étranglement et celle du signal de commande de l'électrovanne au cours d'une décélération, dans des conditions de décélération qui peuvent être considérées comme représentatives.

Le dispositif de carburation dont un schéma de principe est montré en Figure 1 comprend un corps 10 en plusieurs pièces assemblées dans lequel est ménagé un conduit d'admission 12. Un système de jaillissement principal de combustible, débouchant au col d'un venturi 14 du conduit d'admission 12 par un venturi secondaire 15, est alimenté en mélange primaire riche air-combustible à partir de l'atmosphère et d'une cuve à niveau constant 16. Des calibreurs 18 et 20 sont interposés sur les arrivées d'air et de combustible au système de jaillissement.

Un organe d'étranglement, ou papillon, 22 est placé dans le conduit d'admission 12 en aval du venturi 14 et calé sur un arbre rotatif 24 commandé par le conducteur par l'intermédiaire d'une tringlerie non représentée. Un ressort de rappel, également non représenté, sollicite le papillon 22 dans le sens de la fermeture.

Le dispositif de carburation est également muni d'un circuit de ralenti. Ce circuit comporte un canal 21 qui débouche dans le conduit d'admission 12 par un orifice de ralenti 30 placé en aval du papillon 22 et par une fente de transition ou de by-pass 32 prévue pour passer progressivement d'amont en aval du papillon au fur et à mesure de l'ouverture de ce dernier à partir de la position d'ouverture minimum dans laquelle il est représenté en traits pleins sur la Figure 1. Le canal 21 est alimenté en mélange primaire riche air-combustible, par le système de jaillissement principal dans le mode de réalisation illustré. Pour cela, un canal 19 relie le canal 21 à un point du système de jaillissement principal placé entre les calibreurs 18 et 20. Une vis de réglage manuel 34 permet d'ajuster le débit qui traverse l'orifice 30 et donc de régler la richesse du mélange fourni au moteur lors du fonctionnement au ralenti, alors que la tranche du papillon dépasse vers l'aval de la fente 32.

Sur le canal de ralenti 21 est placée une vanne électromagnétique 61 prenant une position d'ouverture ou de fermeture, suivant qu'elle est alimentée ou non. Il sera en général préférable de prévoir une électrovanne ouverte lorsqu'elle n'est pas alimentée afin dè conserver un fonctionnement acceptable en cas de défaut d'alimentation . électrique. Une telle électrovanne est fréquemment dénommée actuateur.

Le dispositif de carburation comprend également un organe 40 d'ouverture forcée du papillon. L'organe 40 montré sur la Figure 1 est de type à commande par dépression, fréquemment désigné par le terme de « décel •. Ce dispositif doit, au début de la décélération, prolonger la période pendant laquelle le papillon 22 n'est pas entièrement fermé, afin que la charge de combustible qui pénètre dans le moteur à travers la tubulure d'admission brûle mieux. L'organe d'ouverture 40 représenté est constitué par un boîtier dans lequel une membrane déformable 43 sépare deux chambres 41 et 42. La chambre 42 est reliée à l'atmosphère par un trou 44. La chambre 41 est reliée à la tubulure d'admission du moteur par un conduit 45. Lorsque la dépression qui s'exerce en aval du papillon règne dans la chambre 41, elle tend à déplacer la membrane 43 contre l'action d'un ressort de rappel 46 jusqu'à ce qu'un équipage mobile solidaire de la membrane 43 vienne en contact avec une butée réglable 47. L'équipage mobile comprend, en plus de la membrane 43, une tige 48 dont l'extrémité libre recourbée coopère, par l'intermédiaire d'une butée réglable 49, avec un plat 51 terminal d"un levier 52 solidaire de l'arbre rotatif 24.

Sur le conduit 45 est placée une électrovanne 60 qui permet de séparer la chambre 41 de la tubulure. La chambre 41 peut être munie d'un orifice étranglé pour que la pression qui y règne revienne progressivement à la pression atmosphérique lors de la coupure du conduit 45.

Les électrovannes 60 et 61 sont prévues pour être alimentées en tout ou rien par des moyens de commande représentés sous forme d'une unité 62. L'unité 62 est munie de capteurs permettant de détecter le fonctionnement en décélération. Ces capteurs peuvent comporter :
- un capteur 65 placé sur le distributeur d'allumage et fournissant un signal à une fréquence fonction de la vitesse,
- deux contacts montés en série, l'un, 66, qui est fermé lorsqu'aucune pression ne s'exerce sur la pédale d'accélérateur du véhicule, l'autre, 67, qui est fermé lorsque le moteur est embrayé en même temps qu'un des rapports de la boîte de vitesse est engagé.

L'unité 62 peut avoir diverses constitutions. Il suffit qu'elle soit prévue pour remplir les fonctions qui vont maintenant être définies, lorsqu'une décélération est détectée.

L'unité 62 identifie un état de décélération lorsque les interrupteurs 66 et 67 sont l'un et l'autre fermés et que la vitesse du moteur est supérieure à un seuil Vₒ, qui sera par exemple de 1 200 t/mn lorsque la vitesse de ralenti normal du moteur est à 700 t/mn. L'unité 62 détecte également si, dans cette situation de décélération, la vitesse du moteur est également supérieure à une autre valeur de seuil Vᵢ, supérieure à la précédente, par exemple égale à 1 600 t/mn. Dans ce second cas, l'unité 62 envoie à l'électrovanne 61, par un conducteur 64, un signal électrique continu de fermeture. L'unité 62 envoie également à 1"électrovanne 60, par l'intermédiaire d'un conducteur 63, un signal continu d'ouverture. pendant une durée tₒ à partir de l'instant où est décelé le début de la décélération.

Dès que la vitesse est descendue au-dessous du seuil Vᵢ, et jusqu'à ce que cette vitesse soit revenue à la vitesse Vₒ, l'unité 62 envoie à l'électrovanne 61 un signal électrique de rapport cyclique progressivement décroissant, jusqu'à atteindre la valeur 0 pour Vₒ.

Les Figures 2 et 3 montrent la variation du degré d'ouverture a du papillon et du signal de commande s de l'électrovanne 61 en fonction du temps t lors d'un fonctionnement type, lorsque le conducteur lève le pied de l'accélérateur alors que la vitesse du moteur est largement supérieure à V₁, lorsque par exemple elle est de 4 000 t/mn.

Dès que l'état de décélération est décelé, à l'instant Tₒ, l'unité 62 ouvre l'électrovanne 60 pour transmettre la pression qui règne en aval du papillon 22 à la chambre 41. L'équipage mobile vient s'appuyer contre la vis 47 et le papillon 22 prend la position représentée en tirets sur la Figure 1, correspondant à l'angle aₒ sur la Figure 2. Il s'ensuit un apport d'air au moteur et une meilleure combustion du combustible restant dans la tubulure au début de la décélération, ce qui réduit la pollution.

Dans le cas montré en Figure 3, l'unité 62 est prévue pour maintenir, pendant un court délai t,. le débit de combustible arrivant par le canal de ralenti, de façon à optimiser la composition de la charge air-combustible transitant dans la tubulure à l'instant où commence la décélération. L'intervalle de temps t, sera généralement de quelques dixièmes à une seconde environ alors que ta durée tₒ sera généralement de l'ordre de une à quelques secondes.

Au bout du temps tₒ, l'électrovanne 60 n'est plus activée et le papillon 22 reprend la position normale de ralenti dans laquelle il est représenté en traits pleins sur la Figure 1.

La vitesse de rotation du moteur diminue alors. Lorsqu'elle atteint la valeur V₁, à l'instant Tᵢ. l'unité 62 commence à fournir à l'électrovanne 61, non plus un signal continu de fermeture, mais un signal à modulation de largeur d'impulsion, de rapport cyclique variable, à fréquence fixe ou à fréquence fonction de la vitesse. Le rapport cyclique est une fonction décroissante de la vitesse et atteint la valeur 0 lorsque la vitesse est retombée à la valeur Vₒ, à l'instant T₂. Au-delà, le canal de ralenti 61 est de nouveau ouvert.

Grâce à ce mode de mise en ceuvre, on retourne progressivement à l'alimentation normale du canal de ralenti et la reprise du fonctionnement, lorsque le conducteur appuie de nouveau sur l'accélérateur, se fait progressivement aussi bien lorsque cela se produit entre les instants T₁ et T₂ que lorsque cela se produit à un instant T₃ postérieur à T₂.

L'unité 62 peut être réalisée de façon simple, en composants de nature numérique ou analogique. L'unité peut notamment comporter, pour commander l'électrovanne 60, un élément ET détectant un état de fermeture simultanée des contacts 66 et 67 et de vitesse supérieure à V1. Cette porte déclenche alors un monostable de commande d'un circuit de puissance destiné à ouvrir l'électrovanne 60. La partie de l'unité 62 destinée à commander l'électrovanne 61 pourra comporter essentiellement un modulateur de largeur d'impulsions associé à un oscillateur à une fréquence qui sera par exemple de 10 Hz, commandant également un circuit fournissant la puissance nécessaire à la fermeture de l'électrovanne 61.

## Revendications

1. Dispositif de carburation comprenant un conduit d'admission contenant un organe d'étranglement (22) actionné par le conducteur, un circuit de jaillissement principal alimenté en air et en combustible et débouchant dans le conduit d'admission (12) en amont de l'organe d'étranglement (22) de façon à fournir un mélange primaire d'air et de combustible, un circuit de ralenti (19, 21, 30, 32) débouchant dans le conduit d'admission en aval de l'organe d'étranglement et muni d'une vanne électromagnétique (61) permettant d'interrompre le passage de mélange air-combustible par le circuit de ralenti, des moyens (62) de commande de la vanne électromagnétique (61) lors du fonctionnement en décélération et un dispositif d'ouverture forcée de l'organe d'étranglement (22) à partir de sa position d'ouverture minimale, lesdits moyens de commande (62) étant prévus pour actionner le dispositif d'ouverture forcée au début du fonctionnement en décélération. caractérisé en ce que les moyens de commande (62) sont prévus pour commander également la vanne électromagnétique (61) de façon à couper l'alimentation en combustible au-dessus d'un premier seuil de vitesse prédéterminé (V₁) et, entre le premier seuil (V₁) et un second seuil (Vₒ), inférieur au premier et supérieur à la vitesse de ralenti, provoquer le passage d'un débit de combustible qui est une fonction décroissante de la vitesse.

2. Dispositif selon la revendication 1, caractérisé en ce que les moyens de commande sont prévus pour commander la vanne électromagnétique par impulsions de rapport cyclique variable dans l'intervalle de vitesse compris entre le premier seuil et le second et pour la maintenir ouverte en permanence au-dessous du second seuil de vitesse (Vₒ).

3. Dispositif selon la revendication 1 ou 2, caractérisé en ce que le premier et le second seuils de vitesse sont d'environ 1 600 t/mn et 1 200 t/mn pour une vitesse normale de ralenti d'environ 700 t/mn.

4. Dispositif selon la revendication 1, 2 ou 3, caractérisé en ce que les moyens de commande (62) sont munis de capteurs pour déceler l'absence d'action sur l'accélérateur, le couplage entre le moteur et les roues et la vitesse du moteur.

5. Dispositif selon l'une quelconque des revendications précédentes, caractérisé en ce que le dispositif d'ouverture forcée du papillon est pneumatique et les moyens de commande comportent une électrovanne (60) placée sur un conduit de liaison entre ledit dispositif et la tubulure d'admission du moteur.

6. Dispositif selon l'une quelconque des revendications précédentes, caractérisé en ce que la durée d'ouverture forcée de l'organe d'étranglement au début du fonctionnement en décélération est de l'ordre de une à quelques secondes.

7. Dispositif selon l'une quelconque des revendications précédentes, caractérisé en ce que la fermeture de l'électrovanne (61) placée sur le circuit de ralenti est retardée d'un temps de l'ordre de quelques dixièmes à une seconde à partir de l'instant où est décelée la décélération.

## Revendications

1. Vergaservorrichtung, die ein Ansaugrohr, welches ein vom Fahrer betätigtes Drosselorgan (22) enthält, eine Hauptgemischaustrittsleitung, die mit Luft und mit Brennstoff versorgt wird und in das Ansaugrohr (12) stromaufwärts von dem Drosselorgan (22) mündet, um ein Primärgemisch aus Luft und Brennstoff zuzuführen, eine Leerlaufleitung (19, 21, 30, 32), die stromabwärts von dem Drosselorgan in das Ansaugrohr mündet und mit einem elektromagnetischen Ventil (61) ausgerüstet ist, das den Durchtritt des Luft-Brennstoffgemisches durch die Leerlaufleitung zu unterbrechen erlaubt, Einrichtungen (62) zur Steuerung des elektromagnetischen Ventils (61) während des Schubbetriebs und eine Vorrichtung zur Zwangsöffnung des Drosselorgans (22) von dessen Stellung geringster Öffnung aus umfasst, wobei die Steuereinrichtungen (62) so konzipiert sind, dass sie die Vorrichtung zur Zwangsöffnung zu Beginn des Schubbetriebs betätigen, dadurch gekennzeichnet, dass die Steuereinrichtungen (62) so konzipiert sind, dass sie ebenfalls das elektromagnetische Ventil (61) steuern, so dass die Versorgung mit Brennstoff oberhalb eines ersten Schwellenwerts der vorherbestimmten Drehzahl (V₁) unterbunden wird, und zwischen dem ersten Schwellenwert (V₁) und einem zweiten Schwellenwert (Vₒ), der niedriger als der erste und höher als die Leerlaufdrehzahl ist, der Durchtritt einer Brennstoffmenge, die eine abnehmende Funktion der Geschwindigkeit ist, ausgelöst wird.

2. Vorrichtung nach Anspruch 1, dadurch gekennzeichnet, dass die Steuereinrichtungen so konzipiert sind, dass sie das elektromagnetische Ventil durch Impulse steuern, deren zyklische Abgabe in dem Drehzahlintervall zwischen dem ersten und dem zweiten Schwellenwert veränderlich ist, und dass sie es unterhalb des zweiten Schwellenwerts der Drehzahl (Vₒ) dauerhaft geöffnet halten.

3. Vorrichtung nach Anspruch 1 oder 2, dadurch gekennzeichnet, dass der erste und der zweite Schwellenwert der Drehzahl ungefähr 1 600 U/min und 1 200 U/min bei einer normalen Leerlaufgeschwindigkeit von ungefähr 700 U/min betragen.

4. Vorrichtung nach Anspruch 1, 2 oder 3, dadurch gekennzeichnet, dass die Steuereinrichtungen (62) mit Messfühlern ausgestattet sind, um die Nichtbetätigung des Gaspedals, die Kupplung zwischen dem Motor und den Rädern und die Motordrehzahl zu ermitteln.

5. Vorrichtung gemäss irgendeinem der vorhergehenden Ansprüche, dadurch gekennzeichnet, dass die Vorrichtung zur Zwangsöffnung der Drosselkappe pneumatisch ist, und die Steuereinrichtungen ein Elektroventil (60) umfassen, das an einer Verbindungsleitung zwischen der Vorrichtung und dem Ansaugstutzen des Motors angeordnet ist.

6. Vorrichtung gemäss irgendeinem der vorhergehenden Ansprüche, dadurch gekennzeichnet, dass die Dauer der Zwangsöffnung des Drosselorgans zu Beginn des Schubbetriebs in der Grössenordnung von einer bis zu einigen Sekunden liegt.

7. Vorrichtung gemäss irgendeinem der vorhergehenden Ansprüche, dadurch gekennzeichnet, dass die Schliessung des an der Leerlaufleitung angeordneten Elektroventils (61) um eine Zeitspanne in der Grössenordnung von einigen Zehnteln bis zu einer Sekunde von dem Augenblick an verzögert wird, in dem der Schubbetrieb ermittelt wird.

## Claims

1. Carburetting device comprising an induction passage containing a driver-actuated throttle (22), a main jetting circuit which is fed with air and fuel and opens into the induction passage (12) upstream of the throttle (22) for delivering a primary air-fuel mixture, a idling circuit (19, 21, 30, 32) which opens into the induction passage downstream of the throttle and which is provided with a solenoid valve (61) for cutting off the flow of air-fuel mixture through the idling circuit, means (62) for controlling the solenoid valve (61) during deceleration and a device for forcibly opening the throttle (22) from its minimum opening position, said control means (62) being arranged for energizing the forced opening device at the beginning of a deceleration, characterized in that the control means (62) are arranged for also controlling the solenoid valve (61) for cutting off fuel delivery above a first predetermined speed threshold (V1) and adjusting the fuel flow rate in inverse relation to the speed between the first threshold (V1) and a second threshold (V0) lower than the first threshold and higher than the idling speed.

2. Device according to claim 1, characterized in that the control means are arranged for controlling the solenoid valve with pulses having a variable duty cycle within the speed interval which is comprised between the first threshold and the second threshold and for maintaining the valve continuously open under the second speed threshold (V0).

3. Device according to claim 1 or 2, characterized in that the first and the second speed thresholds are of about 1 600 rpm and 1 200 rpm for a normal idling speed of about 700 rpm.

4. Device according to claim 1, 2 or 3, characterized in that the control means (62) are provided with sensors for detecting lack of an action on the throttle pedal, mechanical coupling between the engine and the wheels and engine speed.

5. Device according to any one of the preceding claims, characterized in that the device for forcibly opening the throttle is pneumatic and in that the control means comprise an electrically controlled valve (60) located on a conduit which connects said device and the induction passage of the engine.

6. Device according to any one of the preceding claims, characterized in that the duration of the forced opening of the throttle when deceleration begins is of about 1 to some seconds.

7. Device according to any one of the preceding claims, characterized in that closure of the electrically actuated valve (61) located on the idling circuit is delayed by a time duration of approximately some tenths of a second to one second from the time when deceleration is sensed.
